# DEMANDE DE BREVET EUROPEEN

(11) **EP 2 738 448 A2**
(43) Date de publication de la demande: **04.06.2014**
(21) Numéro de dépôt: 13194055.3
(22) Date de dépôt: 22.11.2013
(51) Int. Cl.: F21S 8/10

(54) **Dispositif d'éclairage et/ou de signalisation, notamment pour véhicule automobile**

(30) Priorité: 30.11.2012 FR 1261511
(71) Demandeur: VALEO VISION, 93012 Bobigny Cedex (FR)
(72) Inventeur: Doha, Jean-François, 49124 Saint Barthélémy d'Anjou (FR); Giraud, Sylvain, 72200 LA FLECHE (FR); Perrotin, Arnaud, 49000 ANGERS (FR)

(57) **Abrégé**

L'invention concerne un dispositif d'éclairage et/ou de signalisation, notamment pour véhicule automobile, comprenant au moins une source de lumière (1) et un guide de lumière (2), ladite source (1) comprenant un support (4) et une pluralité de composants (6) émetteurs de lumière, disposés sur ledit support (4) de façon à émettre un faisceau lumineux, ledit dispositif étant configuré pour diriger ledit faisceau vers ledit guide (2), dans lequel ledit support (4) est un circuit imprimé et/ou lesdits composants (6) émetteurs de lumière sont des diodes électroluminescentes, dans lequel lesdits composants (6) émetteurs de lumière sont disposés de façon à définir une surface d'émission (10) dudit faisceau lumineux sur une face (12) dudit support (4), dans lequel ladite source de lumière (1) est configurée de façon à ce que ladite surface d'émission (10) présente un axe d'extension longitudinale, dans lequel ledit guide de lumière (2) comprend au moins une portion émettrice (20), configurée pour émettre de la lumière en dehors dudit guide (2), et au moins une portion de guidage (22), située entre ladite source (1) et ladite portion émettrice (20), configurée pour transmettre ledit faisceau lumineux de ladite source (1) à ladite portion émettrice (20).

Selon l'invention, ladite portion de guidage (22) présente une section plus faible que celle de ladite portion émettrice (20).

## Description

La présente invention concerne un dispositif d'éclairage et/ou de signalisation, notamment pour véhicule automobile. Elle est en particulier destinée aux feux de signalisation et/ou d'éclairage diurnes sans pour autant être limitée à de telles applications.

Dans ce domaine, on sait que les constructeurs souhaitent se singulariser, notamment avec des éléments visuellement originaux, afin d'être identifiables plus facilement par rapport aux concurrents.

Il est ainsi connu des dispositifs munis d'une source lumineuse, en général une diode électroluminescente, et un guide de lumière sous forme de cordon ou de nappe à partir duquel de la lumière est émise selon un motif géométrique libre. La lumière se propage dans le guide par réflexion totale jusqu'à une face de sortie, qui projette la lumière de façon à être vue par les véhicules qui suivent ou qui précèdent. Dans le domaine automobile, de tels dispositifs sont appréciés car ils permettent de proposer une grande variété de formes et de types de lumière.

Ces dispositifs utilisent aujourd'hui des sources de lumière comprenant un support servant à alimenter en courant une diode électroluminescente unique, dite source de lumière mono-composant. Lesdites sources présentent une intensité lumineuse limitée.

Cela étant, leur surface d'émission est de petite taille, à savoir d'environ 1 mm de diamètre. Dans le cas de guides de lumière présentant une configuration surfacique, la surface d'entrée de la lumière se situe au niveau d'une tranche du guide, d'épaisseur semblable. L'intégration d'une pluralité de sources de lumière mono-composant le long de ladite face d'entrée est alors envisageable et permet d'obtenir une bonne intensité lumineuse.

Dans le cas de guide sous forme de cordon présentant une section dont le diamètre souhaité est d'environ une dizaine de millimètre, multiplier le nombre de sources de lumière mono-composant pour atteindre le niveau de luminosité souhaité présente des limites. En effet, le couplage d'un grand nombre de sources avec le guide est complexe et les pertes de luminosité générées par les difficultés de couplage limitent en outre l'intérêt d'une telle solution.

L'invention vise donc à obtenir un dispositif, muni d'un guide de lumière, en particulier sous forme de cordon, capable d'atteindre les critères de luminosité fixé par la réglementation tout en limitant le nombre de sources lumineuses.

Pour cela, le dispositif d'éclairage et/ou de signalisation, notamment pour véhicule automobile, conforme à l'invention, comprend au moins une source de lumière et un guide de lumière, ladite source comprenant un support et une pluralité de composants émetteurs de lumière, disposés sur ledit support de façon à émettre un faisceau lumineux, ledit dispositif étant configuré pour diriger ledit faisceau vers ledit guide, dans lequel ledit support est un circuit imprimé et/ou lesdits composants émetteurs de lumière sont des diodes électroluminescentes, dans lequel lesdits composants émetteurs de lumière sont disposés de façon à définir une surface d'émission dudit faisceau lumineux sur une face dudit support, dans lequel ladite source de lumière est configurée de façon à ce que ladite surface d'émission présente un axe d'extension longitudinale, dans lequel ledit guide de lumière comprend au moins une portion émettrice, configurée pour émettre de la lumière en dehors dudit guide, et au moins une portion de guidage, située entre ladite source et ladite portion émettrice, configurée pour transmettre ledit faisceau lumineux de ladite source à ladite portion émettrice,
**caractérisé en ce que** ladite portion de guidage présente une section plus faible que celle de ladite portion émettrice.

En utilisant de telles sources de lumière, aussi appelées sources multi-composants, on réalise une intégration des émetteurs de lumière au sein de la source et on dispose d'un faisceau lumineux présentant une intensité lumineuse plus élevée tout en limitant les difficultés d'intégration de la ou des sources lumineuses dans le dispositif. En effet, pour une intensité lumineuse donnée émise par ledit dispositif, elles sont moins nombreuses que dans le cas de l'utilisation de sources mono-composant. Autrement dit, une telle solution facilite le couplage entre la ou les sources lumineuses et le guide.

Selon différents modes de réalisation de l'invention, qui pourront être pris ensemble ou séparément :
- un axe d'allongement transversal de la ou desdites portions de guidage est orienté selon l'axe longitudinal de la surface d'émission de la ou desdites sources de lumière,
- la section de la ou desdites portions de guidage est rectangulaire et/ou ovale,
- ledit dispositif comprend plusieurs dites sources de lumière,
- ledit guide de lumière comprend plusieurs portions de guidage, situées entre chacune desdites sources et ladite portion émettrice,
- chaque portion de guidage comprend une zone d'interface avec ladite portion émettrice, lesdites zones d'interface étant distinctes l'une de l'autre,
- lesdites zones d'interface entre chacune des portions de guidage et la portion émettrice sont des zones contigües,
- en variante, lesdites portions de guidage comprennent une zone d'interface commune avec ladite portion émettrice,
- ledit guide comprend alors une zone d'interface entre lesdites portions de guidage, notamment définie par un plan,
- la ou lesdites zones d'interface sont situées au niveau d'une face d'entrée de ladite portion émettrice,
- la ou lesdites zones d'interface sont centrées sur ladite face d'entrée de ladite portion émettrice,
- la ou lesdites portions de guidage convergent ou non vers un même point de ladite surface d'entrée,
- la surface de ladite zone d'interface et/ou la somme des surfaces desdites zones d'interface est inférieure à la section de la portion émettrice.

L'invention concerne également un boîtier d'éclairage et/ou de signalisation comprenant ledit dispositif.

L'invention sera mieux comprise à la lumière de la description suivante qui n'est donnée qu'à titre indicatif et qui n'a pas pour but de la limiter, accompagnée des dessins joints dans lesquels :
- la figure 1 illustre une vue en perspective d'un dispositif d'éclairage ou de signalisation selon un premier mode de réalisation de l'invention, le guide de lumière dudit dispositif étant illustré sur une partie seulement de sa longueur,
- la figure 2 illustre une vue en perspective d'un dispositif d'éclairage ou de signalisation selon un deuxième mode de réalisation de l'invention, le guide de lumière dudit dispositif étant illustré sur une partie seulement de sa longueur,
- la figure 3 est une vue de dessus d'après la figure 3
- la figure 4 illustre une vue en perspective d'un dispositif d'éclairage ou de signalisation selon un troisième mode de réalisation de l'invention, le guide de lumière dudit dispositif étant illustré sur une partie seulement de sa longueur,
- la figure 5 est une vue de dessus d'après la figure 4
- la figure 6 illustre une vue en perspective d'un dispositif d'éclairage ou de signalisation selon un quatrième mode de réalisation de l'invention, le guide de lumière dudit dispositif étant illustré sur une partie seulement de sa longueur,
- la figure 7 est une vue de dessus d'après la figure 6,
- la figure 8 illustre de façon schématique un exemple de source de lumière d'un dispositif d'éclairage et/ou de signalisation conforme à l'invention.

Comme illustré aux figures 1 à 7, l'invention concerne un dispositif d'éclairage et/ou de signalisation. Ledit dispositif trouvera ses applications comme lanterne et/ou feu de signalisation et/ou d'éclairage diurne, sans que ceci puisse être considéré comme limitatif.

Ledit dispositif comprenant au moins une source de lumière 1 et un guide de lumière 2.

Comme cela est plus visible à la figure 8, ladite source de lumière 1 comprend un support 4 et une pluralité de composants 6 émetteurs de lumière, ici quatre, illustrés schématiquement en pointillés. Lesdits composants 6 sont disposés sur ledit support 4 de façon à émettre un faisceau lumineux. Une telle source de lumière 1 est également appelée source de lumière multi-composants par opposition aux sources, dites mono-composant, ne comprenant qu'un seul émetteur de lumière. Elles présentent l'avantage d'offrir une plus grande puissance lumineuse avec un plus haut degré d'intégration. En particulier, les composants 6 d'une même source lumineuse 1 partagent le même support 4.

Ledit support 4 est, par exemple, un circuit imprimé. Il sert, notamment à la fixation desdits composants 6 émetteurs de lumière et/ou à leur alimentation en courant électrique. Il pourra s'agir d'un support du type SMI ou substrat métallique isolé. De façon optionnelle, ledit support 4 comprend en outre des composants de contrôle du courant d'alimentation desdits composants 6 émetteurs de lumière.

Lesdits composants 6 émetteurs de lumière sont, par exemple, des diodes électroluminescentes. Elles émettent avantageusement une lumière blanche, car les diodes blanches sont les plus puissantes actuellement.

Lesdits composants émetteurs de lumière 6, ici lesdites diodes électroluminescentes, sont disposés de façon à définir une surface d'émission 10 dudit faisceau lumineux sur une face 12 dudit support 4. Autrement dit, lesdits composants émetteurs de lumière sont disposés d'un même côté du support 4, dans une zone dédiée de celui-ci. Cela étant, le faisceau émis par ladite surface d'émission 10 présente une intensité lumineuse qui n'est pas nécessairement totalement homogène. Ladite surface d'émission pourra en particulier présenter des zones plus éclairantes que d'autres. Lesdits composants 6 émetteurs de lumière sont cependant disposés de façon suffisamment proche à l'intérieur de ladite surface d'émission 10 pour éviter de donner l'impression de l'existence de zones non-éclairantes entre ces derniers. Ladite source de lumière 2 pourra être configurée de façon à ce que ladite surface d'émission 10 présente un axe d'extension longitudinale. Autrement dit, ladite surface d'émission 10 présente une direction d'allongement privilégiée. Encore autrement dit, ladite surface d'émission n'est ni carrée, ni circulaire. Elle est ici sensiblement rectangulaire.

Si l'on se reporte de nouveau aux figures 1 à 7, on constate que ledit dispositif est configuré pour diriger ledit faisceau vers ledit guide 2. La ou lesdites sources de lumière 1 sont ici agencées en vis-à-vis d'une ou de faces d'entrée 14 du guide de lumière 2 de sorte que ledit faisceau lumineux émis par la ou chacune desdites sources de lumière 1 pénètre à l'intérieur dudit guide de lumière 2 par la ou lesdites faces d'entrée 14 dudit guide 2.

Ledit guide de lumière 2 est configuré pour guider la lumière entrant par la ou les faces d'entrée 14, jusqu'à une face de sortie 16 du guide 2, notamment par réflexion totale. De manière connue, ledit guide 2 comprend une face de réflexion 18, munie de motifs optiques, non-illustrés, permettant à une partie des rayons lumineux se propageant dans le guide 2, d'en sortir par la face de sortie 16, prévue opposée à ladite face de réflexion 18.

Ledit guide de lumière 2 est ici un guide linéaire, de forme longitudinale rectiligne ou courbée, selon les besoins d'utilisation du dispositif 1. Autrement dit, ledit guide 2 se présente sous la forme d'un cordon ou élément longiligne, c'est-à-dire d'un élément présentant une section droite dont les dimensions sont très inférieures à sa longueur. Les dispositifs équipés de tels guides 2 sont particulièrement intéressants car ils peuvent être agencés de multiples manières, dans un minimum de place. Il est ainsi possible de donner aux guides 2 des formes originales, et permettre des créations esthétiques au design novateur.

Ledit guide de lumière 2 comprend ici au moins une portion émettrice 20 configurée pour émettre de la lumière en dehors dudit guide 2, et au moins une portion de guidage 22, située entre ladite source 1 et ladite portion émettrice 20, configurée pour transmettre ledit faisceau lumineux de ladite source 1 à ladite portion émettrice 20. Autrement dit, la ou lesdites faces d'entrée 12 dudit guide 2 se trouvent au niveau de la ou lesdites portions de guidage 22 tandis que la ou lesdites faces de réflexion 18 et de sortie 16 se trouvent au niveau de ladite portion émettrice 20. Ladite portion émettrice 20 présente, par exemple, une section circulaire et/ou constante, en faisant abstraction des motifs optiques réalisés.

Selon le mode de réalisation de la figure 1, le dispositif comprend une seule dite source de lumière 1 et ledit guide 2 comprend une seule dite portion de guidage 22. Ladite portion émettrice 20 est ici dans la continuité de ladite portion de guidage 22. Ladite portion de guidage 22 et ladite portion émettrice 20 présentent ainsi une section identique, par exemple circulaire.

Selon les autres modes de réalisation illustrés, ledit dispositif comprend plusieurs dites sources de lumière 1 et ledit guide de lumière 2 comprend plusieurs portions de guidage 22, situées entre chacune desdites sources 1 et ladite portion émettrice 20. Il est ici prévu deux sources de lumière 1 et deux portions de guidage 22, respectivement associées.

Lesdites portions de guidage 22 présentent avantageusement un axe d'allongement transversal, orienté selon l'axe longitudinal de la surface d'émission 10 desdites sources de lumière 1. Autrement dit lesdites portions de guidage 22 sont elles aussi allongées dans une direction donnée et l'on fait correspondre leur direction d'allongement à celle de la surface d'émission des sources de lumière 1 correspondante. Dans ce but, la section de la ou desdites portions de guidage 22 est, par exemple, rectangulaire, comme aux figures 4 et 5, et/ou ovale, comme aux figures 6 et 7.

Si l'on se reporte aux figures 2 et 3, on constate que, dans une première variante, lesdites portions de guidage 22 comprennent une zone d'interface 24 commune avec ladite portion émettrice 20, située en particulier au niveau d'une face d'entrée 26 de ladite portion émettrice 20.

Dans cette variante, ledit guide 2 comprend une zone d'interface 24 entre lesdites portions de guidage 22, définie par un plan. Autrement dit, le guide 2 présente une zone de convergence située en amont de ladite portion émettrice 20. Ledit plan 28 est, par exemple, perpendiculaire à la face d'entrée 26 de ladite portion émettrice 22. Lesdites portions de guidage sont avantageusement symétriques de part et d'autre dudit plan dans ladite zone de convergence. Lesdites portions de guidage 22 sont ici, par exemple, de section circulaire et/ou constante, avant la zone de convergence. La portion de couplage 32 formée par la réunion desdites portions de guidage 22 dans ladite zone de convergence pourra également être de section constante jusqu'à ladite face d'entrée 26 de la portion émettrice 20, c'est-à-dire, être de section semblable au profil de ladite zone d'interface 28.

Cette dernière pourra présenter une forme symétrique vis-à-vis d'un axe de symétrie de ladite face d'entrée 26 de la portion émettrice 20, notamment un de ses diamètres.

Selon une première configuration, lesdites portions de guidage 22 convergent en un même point à la surface de ladite face d'entrée 26 de la portion émettrice 20, notamment son centre. Selon une autre configuration, elles convergent vers deux points distincts de ladite face d'entrée 26 de la portion émettrice 20, par exemple, distant d'environ 2 mm.

En variante, selon les modes de réalisation des figures 4 à 7, chaque portion de guidage 22 comprend une zone d'interface 30 avec ladite portion émettrice 20, en particulier sa face d'entrée 26. Lesdites zones d'interface 30 sont ici distinctes l'une de l'autre, par exemple contigües. On favorise de la sorte la diminution des pertes optiques.

Lesdites zones d'interface 30 pourront être symétriques l'une par rapport à l'autre vis-à-vis d'un axe de symétrie de ladite face d'entrée 26 de la portion émettrice 20, notamment un de ses diamètres.

Autrement dit, dans ces différents modes de réalisation, on peut considérer que la ou lesdites zones d'interface 24, 30 sont centrées sur ladite face d'entrée 26 de ladite portion émettrice 2. Une telle caractéristique contribue également à diminuer les pertes optiques.

Avantageusement, chacune desdites portion de guidage 22 présentera une section plus faible que celle de ladite portion émettrice 20. Plus précisément, ici, la surface de ladite zone d'interface 24, selon le mode de réalisation des figures 2 et 3, est inférieure à la section de la portion émettrice. Autrement dit, la section de ladite portion de couplage 32 est inférieure à la section de la zone émettrice 20.

Dans les modes de réalisation des figures 4 à 6, c'est la somme des surfaces desdites zones d'interface 30 qui est inférieure à la section de la portion émettrice 20.

L'invention concerne encore un boîtier d'éclairage et/ou de signalisation comprenant un ou plusieurs dispositifs tels que décrit plus haut. Ledit boîtier pourra comprendre d'autres types de dispositifs d'éclairage et/ou de signalisation de façon à combiner plusieurs fonctions optiques.

## Revendications

1. Dispositif d'éclairage et/ou de signalisation, notamment pour véhicule automobile, comprenant au moins une source de lumière (1) et un guide de lumière (2), ladite source (1) comprenant un support (4) et une pluralité de composants (6) émetteurs de lumière, disposés sur ledit support (4) de façon à émettre un faisceau lumineux, ledit dispositif étant configuré pour diriger ledit faisceau vers ledit guide (2), dans lequel ledit support (4) est un circuit imprimé et/ou lesdits composants (6) émetteurs de lumière sont des diodes électroluminescentes, dans lequel lesdits composants (6) émetteurs de lumière sont disposés de façon à définir une surface d'émission (10) dudit faisceau lumineux sur une face (12) dudit support (4), dans lequel ladite source de lumière (1) est configurée de façon à ce que ladite surface d'émission (10) présente un axe d'extension longitudinale, dans lequel ledit guide de lumière (2) comprend au moins une portion émettrice (20), configurée pour émettre de la lumière en dehors dudit guide (2), et au moins une portion de guidage (22), située entre ladite source (1) et ladite portion émettrice (20), configurée pour transmettre ledit faisceau lumineux de ladite source (1) à ladite portion émettrice (20),
**caractérisé en ce que** ladite portion de guidage (22) présente une section plus faible que celle de ladite portion émettrice (20).

2. Dispositif selon la revendication 1 dans lequel un axe d'allongement transversal de la ou desdites portions de guidage (22) est orienté selon l'axe longitudinal de la surface d'émission (10) de la ou desdites sources de lumière (1).

3. Dispositif selon l'une quelconque des revendications 1 ou 2 dans lequel la section de la ou desdites portions de guidage (22) est rectangulaire et/ou ovale.

4. Dispositif selon l'une quelconque des revendications 1 à 3 dans lequel ledit dispositif comprend plusieurs dites sources de lumière (1).

5. Dispositif selon la revendication 4 dans lequel ledit guide de lumière comprend plusieurs portions de guidage (22), situées entre chacune desdites sources (1) et ladite portion émettrice (20).

6. Dispositif selon la revendication 5 dans lequel chaque portion de guidage (22) comprend une zone d'interface (30) avec ladite portion émettrice (20), lesdites zones d'interface (30) étant distinctes l'une de l'autre.

7. Dispositif selon la revendication 5 dans lequel lesdites portions de guidage (22) comprennent une zone d'interface (24) commune avec ladite portion émettrice (20).

8. Dispositif selon l'une quelconque des revendications 6 ou 7 dans lequel la ou lesdites zones d'interface (24, 30) sont situées au niveau d'une face d'entrée (26) de ladite portion émettrice (20).

9. Dispositif selon la revendication 8 dans lequel la ou lesdites zones d'interface (24, 30) sont centrées sur ladite face d'entrée (26) de ladite portion émettrice (20).

10. Dispositif selon l'une quelconque des revendications 7 à 9 dans lequel la surface de ladite zone d'interface (24) et/ou la somme des surfaces desdites zones d'interface (30) est inférieure à la section de la portion émettrice (20).

11. Boîtier d'éclairage et/ou de signalisation comprenant un dispositif selon l'une quelconques des revendications précédentes.
